# EUROPÄISCHE PATENTANMELDUNG

(11) **EP 3 517 705 A1**
(43) Veröffentlichungstag der Anmeldung: **31.07.2019**
(21) Anmeldenummer: 18190619.9
(22) Anmeldetag: 24.08.2018
(51) Int. Cl.: E04F 19/04, E04F 13/08

(54) **VERBINDUNGSVORRICHTUNG**

(30) Priorität: 26.01.2018 DE 202018100446 U
(71) Anmelder: Poidl, Markus, 84140 Gangkofen Bayern (DE)
(72) Erfinder: Poidl, Markus, 84140 Gangkofen Bayern (DE)
(74) Vertreter: Lichtnecker, Markus Christoph

(57) **Zusammenfassung**

Die Erfindung betrifft eine Vorrichtung zum Verbinden einer Fliese (30), insbesondere einer Sockelleiste oder einer Wandfliese, mit einer Wand (26), umfassend einen Fliesenabschnitt (20), der mit einer Fliese verbindbar oder verbunden ist, und einen Wandabschnitt (10), der mit einer Wand verbindbar oder verbunden ist, wobei der Fliesenabschnitt und der Wandabschnitt über eine Kulissenführung (18) relativ zueinander verschiebbar sind, wobei die Kulissenführung dazu ausgebildet ist, den Fliesenabschnitt und/oder den Wandabschnitt seitlich zu führen.

## Beschreibung

Die Erfindung betrifft eine Vorrichtung und ein Verfahren zum Verbinden einer Fliese, insbesondere einer Sockelleiste oder einer Wandfliese, mit einer Wand, umfassend einen Fliesenabschnitt, der mit einer Fliese verbindbar oder verbunden ist, und einen Wandabschnitt, der mit einer Wand verbindbar oder verbunden ist.

Der Übergang zwischen einem Bodenbelag und einer Sockelleiste oder einer Wandfliese wird meist, z.B. mit Silikon, verfugt.

Der Bodenbelag, z.B. eine Fliese, kann, beispielsweise schwimmend, insbesondere auf einem Estrichboden verlegt werden.

Estrichböden sacken jedoch nach einer bestimmten Zeit bis zu etwa 8 mm ab. Dabei verformen sich auch die Rand- bzw. Eckfugen. Diese reißen gegebenenfalls ab und müssen nachgebessert werden, was mit zusätzlichen Kosten verbunden ist.

Es sind zweiteilige Profile bekannt, welche die Verformung kompensieren. Jedoch ist dabei stets eine Leiste zwischen dem Bodenbelag und der Sockelleiste bzw. der Wandfliese zu sehen, was unter optischen und ästhetischen Gesichtspunkten nachteilig ist.

Es ist daher eine Aufgabe der Erfindung, eine Vorrichtung und ein Verfahren zu schaffen, welche/s auf einfache und optisch ansprechende Weise eine sich flexibel anpassende Verbindung zwischen einer Fliese und einer Wand schafft.

Die Lösung dieser Aufgabe erfolgt durch eine Vorrichtung sowie ein Verfahren mit den Merkmalen der unabhängigen Ansprüche.

Erfindungsgemäß sind der Fliesenabschnitt und der Wandabschnitt über eine Kulissenführung relativ zueinander verschiebbar.

Da im montierten Zustand der Fliesenabschnitt mit einer Fliese und der Wandabschnitt mit der Wand verbunden sind, ist auch die Fliese relativ zur Wand verschiebbar. Zur Befestigung der Fliese am Fliesenabschnitt bzw. des Wandabschnitts an der Wand kann ein Klebemittel, z.B. ein Silikonkleber, vorgesehen sein.

Die Kulissenführung ist dazu ausgebildet, den Fliesenabschnitt und/oder den Wandabschnitt seitlich zu führen. Dadurch wird ein sicherer Halt erreicht und ein ungewolltes Lösen verhindert.

Insbesondere kann die Kulissenführung als beidseitige Nut- und Kulissensteinverbindungen ausgebildet sein.

Beispielsweise können die Abstände zwischen der Nut und dem Kulissenstein vergleichsweise klein sein. Die Relativbewegung wird dadurch erschwert, sodass sich die Position ohne Belastung vorzugsweise nicht ändert.

Sackt der Bodenbelag ab, so bewegt sich über die Kulissenführung auch der Fliesenabschnitt und die damit verbundene Fliese nach unten und passt sich dadurch flexibel an die neuen Gegebenheiten an. Der Wandabschnitt verbleibt hingegen ortsfest an der Wand. Eine Silikonfuge zwischen dem Bodenbelag und der Fliese wird dabei nicht beschädigt, wodurch Kosten eingespart werden, da keine Nachbesserungen notwendig sind.

Der Verschiebeweg kann insbesondere mindestens 2 mm, 3 mm, 4 mm, 5 mm, 6 mm, 7 mm, 8 mm, 9 mm oder 10 mm betragen.

So wird auf einfache und optisch ansprechende Weise eine sich flexibel anpassende Verbindung zwischen einer Fliese und einer Wand geschaffen.

Weiterbildungen der Erfindung sind auch den abhängigen Ansprüchen, der Beschreibung sowie den beigefügten Zeichnungen zu entnehmen.

Gemäß einer Ausführungsform weist der Wandabschnitt an zwei gegenüberliegenden Seiten Auskragungen zur Aufnahme des Fliesenabschnitts auf. Die Auskragungen bilden dabei insbesondere Nuten aus.

Der Fliesenabschnitt kann an zwei, drei oder allen Seiten eine Verjüngung aufweisen. Die Verjüngungen können als Kulissensteine dienen, welche in die Nuten eingreifen.

Alternativ kann der Fliesenabschnitt an zwei gegenüberliegenden Seiten Auskragungen zur Aufnahme des Wandabschnitts aufweisen. Die Auskragungen bilden dabei insbesondere Nuten aus.

Der Wandabschnitt kann an zwei, drei oder allen Seiten eine Verjüngung aufweisen. Die Verjüngungen können als Kulissensteine dienen, welche in die Nuten eingreifen.

So kann je nach Ausführungsform der Wandabschnitt oder der Fliesenabschnitt wenigstens eine Nut bzw. einen Kulissenstein aufweisen.

Nach einer weiteren Ausführungsform sind der Fliesenabschnitt und der Wandabschnitt parallel zueinander orientiert. Die Abschnitte sind im montierten Zustand vorzugsweise vertikal und/oder parallel zur Wand orientiert. Insbesondere sind die Abschnitte nicht zueinander abgewinkelt.

Gemäß einer weiteren Ausführungsform sind der Fliesenabschnitt und/oder der Wandabschnitt flächig ausgebildet. Es ergeben sich somit vergleichsweise große Verbindungsflächen zur sicheren Befestigung einer Fliese bzw. an der Wand. Insbesondere können der Fliesenabschnitt und/oder der Wandabschnitt auch eine Struktur, z.B. Aussparungen und/oder Vorsprünge, aufweisen, um den Halt einer Fliese bzw. an der Wand zu verbessern.

Nach einer weiteren Ausführungsform ist der Fliesenabschnitt und/oder der Wandabschnitt kleiner als eine Fliese. Die Montage, z.B. die Handhabung, gestaltet sich dadurch besonders einfach, zumal auch ein Zuschneiden entfällt. Bei größeren Fliesen können auch mehrere Verbindungsvorrichtungen vorgesehen sein.

Gemäß einer weiteren Ausführungsform weist der Fliesenabschnitt und/oder der Wandabschnitt eine Fläche zwischen 1 cm² und 1.000 cm², vorzugsweise zwischen 10 cm² und 100 cm², auf. Die Fläche kann beispielsweise rechteckig, insbesondere quadratisch, sein. Grundsätzlich sind beliebige Formen möglich. Beispielsweise kann die Fläche ein Rechteck mit einer Höhe von 4 cm und einer Länge von 10 cm aufweisen.

Nach einer weiteren Ausführungsform ist der Fliesenabschnitt und/oder der Wandabschnitt im montierten Zustand vollständig von einer Fliese verdeckt. So ist vorzugsweise die gesamte Verbindungsvorrichtung zwischen der Fliese und der Wand angeordnet. Insbesondere ist keine optisch nachteilige Leiste vorgesehen. Die Rand- bzw. Eckfuge zwischen dem Bodenbelag und der Fliese an der Wand kann beispielsweise als Silikonfuge ausgebildet sein. So ergibt sich optisch kein Unterschied zu bisherigen Rand- bzw. Eckfugen.

Gemäß einer weiteren Ausführungsform weist der Fliesenabschnitt und/oder der Wandabschnitt, insbesondere einschließlich möglicher Auskragungen, eine Tiefe von maximal 5 mm, insbesondere von maximal 4 mm, 3 mm oder 2 mm, auf. Die Fliese liegt dadurch eng an der Wand an, sodass die optische Erscheinung durch die Verbindungsvorrichtung nicht nachteilig beeinflusst wird.

Alle hier beschriebenen Aspekte, Ausführungsformen und Merkmale der Erfindung können, insbesondere auch losgelöst von der konkreten Ausgestaltung, in deren Zusammenhang sie erwähnt werden, jeweils miteinander kombiniert werden. Insbesondere können alle Gegenstände der abhängigen Ansprüche untereinander und mit dem Gegenstand bzw. Verfahren der unabhängigen Ansprüche kombiniert werden.

Die Erfindung wird im Folgenden beispielhaft unter Bezugnahme auf die Zeichnungen beschrieben. Es zeigen:
- Fig. 1: eine Perspektivansicht einer Ausführungsform eines Wandabschnitts einer erfindungsgemäßen Vorrichtung,
- Fig. 2: eine Vorderansicht einer Ausführungsform eines Fliesenabschnitts einer erfindungsgemäßen Vorrichtung, und
- Fig. 3: eine Schnittansicht einer Ausführungsform einer erfindungsgemäßen Vorrichtung im montierten Zustand.

Zunächst ist zu bemerken, dass die dargestellten Ausführungsformen rein beispielhafter Natur sind. So können einzelnen Merkmale nicht nur in der gezeigten Kombination sondern auch in Alleinstellung oder in anderen technisch sinnvollen Kombinationen realisiert sein. Beispielsweise können die Merkmale einer Ausführungsform beliebig mit Merkmalen einer anderen Ausführungsform kombiniert werden.

Enthält eine Figur ein Bezugszeichen, welches im unmittelbar zugehörigen Beschreibungstext nicht erläutert wird, so wird auf die entsprechenden vorhergehenden bzw. nachfolgenden Ausführungen in der Figurenbeschreibung Bezug genommen. So werden für gleiche bzw. vergleichbare Bauteile in den Figuren dieselben Bezugszeichen verwendet und diese nicht nochmals erläutert.

Fig. 1 zeigt einen Wandabschnitt 10, welcher an zwei gegenüberliegenden Seiten Auskragungen 12 aufweist, welche sich, beispielsweise rechtwinklig, von einer flächigen Tragseite 14 aus erstrecken.

Der Abstand zwischen den Auskragungen 12 und der Tragseite 14 ist zur besseren Sichtbarkeit vergrößert dargestellt. Die Tiefe kann insgesamt beispielsweise 3 mm betragen.

Der Wandabschnitt 10 kann an der Rückseite der Tragseite 14 über ein Klebemittel an einer Wand befestigt werden.

Die Auskragungen 12 bilden mit der Tragseite 14 Nuten 16 einer Kulissenführung 18 aus.

In Fig. 2 ist ein Fliesenabschnitt 20 gezeigt, welcher an gegenüberliegenden Seiten Verjüngungen 22 aufweisen kann, welche schmäler sind als eine Halteseite 24. An der Halteseite 24 kann über ein Klebemittel eine Fliese befestigt werden.

Die Verjüngungen 22 bilden die länglichen Kulissensteine der Kulissenführung 18. Auf diese Weise kann der Fliesenabschnitt 20 mit dem Wandabschnitt 10 verbunden werden. Der Fliesenabschnitt 20 und der Wandabschnitt 10 können durch die Kulissenführung 18 relativ zueinander verschoben werden, wobei der Fliesenabschnitt 20 seitlich, insbesondere beidseitig, geführt wird.

In Fig. 3 ist die Verbindungsvorrichtung im montierten Zustand dargestellt. An einer Wand 26 ist der Wandabschnitt 10 über ein z.B. als Silikonkleber 28 ausgebildetes Klebemittel befestigt.

Der Fliesenabschnitt 20 ist mit dem Wandabschnitt 10 über die Kulissenführung 18 verbunden und verschiebbar gelagert.

Am Fliesenabschnitt 20 ist wiederum über ein z.B. als Silikonkleber 28 ausgebildetes Klebemittel eine Fliese 30 befestigt.

Der Übergang von der Fliese 30 zu einem Bodenbelag 32 kann z.B. mittels einer Silikonfuge 34 abgedichtet sein.

### Bezugszeichenliste

- 10: Wandabschnitt
- 12: Auskragung
- 14: Tragseite
- 16: Nut
- 18: Kulissenführung
- 20: Fliesenabschnitt
- 22: Verjüngung, Kulissenstein
- 24: Halteseite
- 26: Wand
- 28: Silikonkleber, Klebemittel
- 30: Fliese
- 32: Bodenbelag
- 34: Silikonfuge

## Patentansprüche

1. Vorrichtung zum Verbinden einer Fliese (30), insbesondere einer Sockelleiste oder einer Wandfliese, mit einer Wand (26), umfassend einen Fliesenabschnitt (20), der mit einer Fliese (30) verbindbar oder verbunden ist, und
einen Wandabschnitt (10), der mit einer Wand (26) verbindbar oder verbunden ist, wobei
der Fliesenabschnitt (20) und der Wandabschnitt (10) über eine Kulissenführung (18) relativ zueinander verschiebbar sind, wobei die Kulissenführung (18) dazu ausgebildet ist, den Fliesenabschnitt (20) und/oder den Wandabschnitt (10) seitlich zu führen.

2. Vorrichtung nach Anspruch 1,
**dadurch gekennzeichnet,**
**dass** der Wandabschnitt (10) an zwei gegenüberliegenden Seiten Auskragungen (12) zur Aufnahme des Fliesenabschnitts (20) aufweist.

3. Vorrichtung nach Anspruch 1,
**dadurch gekennzeichnet,**
**dass** der Fliesenabschnitt (20) an zwei gegenüberliegenden Seiten Auskragungen zur Aufnahme des Wandabschnitts (10) aufweist.

4. Vorrichtung nach einem der vorhergehenden Ansprüche,
**dadurch gekennzeichnet,**
**dass** der Fliesenabschnitt (20) und der Wandabschnitt (10) parallel zueinander orientiert sind.

5. Vorrichtung nach einem der vorhergehenden Ansprüche,
**dadurch gekennzeichnet,**
**dass** der Fliesenabschnitt (20) und/oder der Wandabschnitt (10) flächig ausgebildet sind.

6. Vorrichtung nach einem der vorhergehenden Ansprüche,
**dadurch gekennzeichnet,**
**dass** der Fliesenabschnitt (20) und/oder der Wandabschnitt (10) kleiner als eine Fliese (30) ist.

7. Vorrichtung nach einem der vorhergehenden Ansprüche,
**dadurch gekennzeichnet,**
**dass** der Fliesenabschnitt (20) und/oder der Wandabschnitt (10) eine Fläche zwischen 1 cm² und 1.000 cm², vorzugsweise zwischen 10 cm² und 100 cm², aufweist.

8. Vorrichtung nach einem der vorhergehenden Ansprüche,
**dadurch gekennzeichnet,**
**dass** der Fliesenabschnitt (20) und/oder der Wandabschnitt (10) im montierten Zustand vollständig von einer Fliese (30) verdeckt ist.

9. Vorrichtung nach einem der vorhergehenden Ansprüche,
**dadurch gekennzeichnet,**
**dass** der Fliesenabschnitt (20) und/oder der Wandabschnitt (10) eine Tiefe von maximal 5 mm, insbesondere von maximal 4 mm, 3 mm oder 2 mm, aufweist.

10. Verfahren zum Verbinden einer Fliese (30), insbesondere einer Sockelleiste oder einer Wandfliese, mit einer Wand (26), mit einer Vorrichtung nach einem der Ansprüche 1 bis 9, bei dem
der Fliesenabschnitt (20) mit der Fliese (30) verbunden wird, und
der Wandabschnitt (10) mit der Wand (26) verbunden wird, wobei der Fliesenabschnitt (20) und der Wandabschnitt (10) über eine Kulissenführung (18) relativ zueinander verschiebbar sind, wobei die Kulissenführung (18) den Fliesenabschnitt (20) und/oder den Wandabschnitt (10) seitlich führt.
